# EUROPÄISCHE PATENTSCHRIFT

(11) **EP 0 715 894 B1**
(45) Veröffentlichungstag und Bekanntmachung des Hinweises auf die Patenterteilung: **09.06.1999**
(21) Anmeldenummer: 95116832.7
(22) Anmeldetag: 26.10.1995
(51) Int. Cl.: B03C 3/12, B03C 3/06, B03C 3/38, B03C 3/41, B03C 3/32, F24F 3/16

(54) **Elektrostatische Filtereinrichtung**
Electrostatic filter unit
Installation de filtrage électrostatique

(30) Priorität: 10.12.1994 DE 9419827 U
(43) Veröffentlichungstag der Anmeldung: 12.06.1996
(73) Patentinhaber: Hertfelder, Rolf, D-71134 Aidlingen (DE)
(72) Erfinder: Hertfelder, Rolf, D-71134 Aidlingen (DE)
(74) Vertreter: Klocke, Peter, Dipl.-Ing.

(56) Entgegenhaltungen:
- DE-A- 3 930 872
- DE-C- 3 515 508
- DE-U- 9 419 827
- FR-A- 2 145 512
- US-A- 3 763 632

## Beschreibung

Die Erfindung betrifft eine elektrostatische Filtereinrichtung gemäß Oberbegriff des Anspruchs 1.

Aus der DE 39 30 872 A1 ist eine elektrostatische Filtereinrichtung zur Reinigung der Abluft im Küchenbereich bekannt. Ein Gasionisator ionisiert die zu reinigende Luft, so daß die darin enthaltenen Schwebeteilchen in einem sich an den Gasionisator anschließenden Abscheider an elektrostatisch geladenen Abscheideflächen ablagern. Der elektrostatische Abscheider wird von mehreren konzentrisch angeordneten flexiblen Metallschläuchen gebildet. Der dem elektrostatischen Abscheider vorgeschaltete Gasionisator besitzt einen zylindrischen Isolierkörper, auf dem Sprühelektroden in Form eines wendelförmig angebrachten Zackenbandes befestigt sind.

FR-A-21 45512 offenbart nämlich einen mit Sprühelektroden versehenen Ionisator, in dem eine Abscheidung ausschließlich in dem Bereich stattfindet, in welchem auch die elektrische Aufladung durch die in den Luftstrom hineinragenden Sprühelektroden (19) stattfindet. Das zur seitlichen Ablenkung der aufgeladenen Partikel erforderliche elektrische Feld (Abscheidefeld) ist im wesentlichen mit dem zur Aufladung ausgebildeten inhomogenen Feld der Sprühelektroden identisch. Eine Abscheidung findet also nur bei gleichzeitig stattfindender Sprühionisation statt. Diese Einrichtung besteht somit im wesentlichen aus einem Ionisator, der die Luftpartikelchen auflädt und direkt an der Ionistatorgegenelektrode ablagert. Ein zusätzlicher gesonderter Abscheider ist hier nicht vorgesehen. Bei einem derartigen Ionisator ist mit einem hohen Anteil an Ozon und Stickoxiden zu rechnen, die einen Einsatz der Erfindung zur Reinigung der Atemluft in Wohn-und Innenräumen nicht gestatten würden sondern auf den Bereich der industriellen Gasreinigung beschränkt. Desweiteren werden auf Grund der in den Luftstrom hineinragenden Sprühelektroden (19) sowie deren Halterungen (20, 21) beträchtliche Turbulenzen im Luftstrom im gesamten Bereich der stattfindenden Abscheidung verursacht. Bei der Abscheidung von Partikeln im Submikro (< 1 µm) Bereich sind solche Turbulenzen jedoch extrem störend und beeinträchtigen den Abscheidewirkungsgrad in diesem Größenspektrum beträchtlich. Dieser bekannte Ionisator ist auf Grund seiner Bauweise daher lediglich für große Luftpartikel geeignet, die mittels Wasser von der Wandung abgewaschen und in einer Auffangrinne abgeschwemmt werden.

Aus der DE-C-3515508 ist ein Gerät zur Reinigung der Luft in Wohn- und Aufenthaltsräumen besonders von Küchen bekannt, bei dem die ionisierte zu reinigende Luft nach dem Vorbeiströmen an dem Ionisator abgebremst und in der Richtung umgekehrt wird, um im Anschluß daran an geeigneten Abscheiderflächen vorbeigeführt zu werden. Durch den Abbrems- und Umkehrvorgang des Luftstromes entstehen zwangsläufig Turbulenzen sowie ein Druckverlust. Für diese Vorrichtung können größere Aerosole, wie sie in der Küche auftreten, gut abgeschieden werden. Hinsichtlich kleinerer Partikel beispielsweise Tabakrauch hat sich diese Anlage aus den oben angeführten Gründen nicht so bewährt.

Der Erfindung liegt die Aufgabe zugrunde, eine konzentrisch aufgebaute elektrostatische Filtereinrichtung mit möglichst konzentrischem, betriebssicherem und kompaktem Aufbau sowie der Möglichkeit der Abscheidung von Submikro-Partikel bei geringstmöglichem Ozon- und Stickoxidausstoß zu realisieren.

Die Lösung dieser Aufgabe erhält man durch die im Anspruch 1 angegebenen Merkmale. Der als Röhre ausgebildete Isolationskörper besitzt an seiner zylindrischen Außenwand und an seiner zylindrischen Innenwand Sprühelektroden, die sich jeweils im Abstand von zylindrischen Gegenelektroden befinden. Es wird somit ein bezüglich des Isolationskörpers äußerer und ein innerer Ringraum zur Ionisation des durchströmenden Gases bereitgestellt. Dadurch kann der Ionisator bei gleicher Wirksamkeit gegenüber der herkömmlichen Ausführung eine deutlich kürzere Bauform haben. Im Innern des Ionisators kann die Elektronik untergebracht sein, die durch die innere, zylindrische Gegenelektrode optimal abgeschirmt ist.

Zur Erhöhung der elektrischen Sicherheit und zur Erzielung einer möglichst kompakten Bauform ist weiterhin vorgesehen, daß die metallischen Röhren des Abscheiders in dem Stirnbereich in der Filtereinrichtung gehalten werden, welcher dem Gasionisator abgewandt ist. Die Öffnungsränder der Röhren des Abscheiders, die dem Gasionisator zugewandt sind und unmittelbar sich an den Gasionisator anschließen, sind frei von störenden Isolationselementen. Der Abscheider kann somit optimal auf den in ihn einströmenden ionisierten Gasstrom einwirken. Die im rückwärtigen Bereich parallel zum Gasstrom angebrachten Isolationselemente kommen somit nur mit dem bereits gereinigten Gasstrom in Berührung, wodurch elektrische Störungen aufgrund von Verschmutzungen oder aufgrund von Feuchtigkeit im Bereich der Isolationselemente sicher vermieden werden können.

Der elektrostatische Abscheider besteht vorzugsweise aus mehreren konzentrisch angeordneten metallischen Röhren, die abwechselnd auf Masse bzw. auf einem negativen Hochspannungspotential liegen. Die äußere Röhre befindet sich dabei auf Massepotential und bildet gleichzeitig die Gegenelektrode für den Gasionisator. Ebenso liegt die innere Röhre auf Massepotential und bildet ein ideales faradayisch abgeschirmtes Gehäuse zur Aufnahme der Steuerelektronik.

Der die Sprühelektroden tragende Isolationskörper kann aus einem einstückigen Zylinder oder aus einer Reihe von Isolierringen bestehen, zwischen denen jeweils Sprühelektroden in Form von ringscheibenförmigen Zwischenlagen angeordnet sind. Dieser Aufbau kann als Sandwich-Aufbau bezeichnet werden, der den großen Vorteil hat, daß den jeweiligen Anforderungen entsprechend unterschiedlich lange Isolationskörper mit Sprühelektroden durch einfaches Aufeinanderstecken aufgebaut werden können. Vorteilhafterweise werden dabei die Zwischenlagen mittels Längsschrauben miteinander verbunden, wobei der Durchmesser der Bohrungen der Zwischenlagen etwas kleiner gehalten ist, als der Durchmesser der Längsschrauben. Dadurch ergibt sich eine elektrisch leitende Preßpassung über die die Spannungskontaktierung der einzelnen Zwischenscheiben erfolgt.

Die Sprühelektroden bestehen vorzugsweise aus gezacktem, sehr dünnwandigen Metallblech, weshalb man hier auch von einer Metallfolie sprechen kann. In Strömungsrichtung sind die Zacken von hintereinander liegenden Sprühelektroden auf Lücke versetzt, so daß eine optimale Verteilung der Sprühelektroden im gesamten Luftstrom gegeben ist.

Zur abschließenden Ozon- und Geruchsreduzierung des zu reinigenden Gasstromes ist zweckmäßigerweise dem Gasionisator und dem elektrostatischen Abscheider ein Nachfilter nachgeschaltet, das beispielsweise als Aktivkohlefilter oder Ozonkatalysator ausgebildet sein kann.

Die Erfindung wird nachfolgend anhand von in der Zeichnung dargestellten Ausführungsbeispielen näher erläutert.

Es zeigen:
- Figur 1: eine in eine Dunstabzugshaube eingesetzte elektrostatische Filtereinrichtung,
- Figur 2: den Längsschnitt der elektrostatischen Filtereinrichtung und
- Figur 3: eine elektrostatische Filtereinrichtung mit einem aus mehreren Isolierringen aufgebauten Isolationskörper mit Sprühelektroden.

Die in Figur 1 dargestellte Dunstabzugshaube 1 enthält eine elektrostatische Filtereinrichtung 2, die hier etwas vereinfacht und teilweise im Schnitt dargestellt ist.

Die Filtereinrichtung 2 besteht aus einem Gasionisator 3 im unteren Bereich und einem ihm nachgeschalteten elektrostatischen Abscheider 4 im mittleren Bereich. Oben besitzt die Filtereinrichtung einen Lüfter 5 und eine Filterpatrone 6 als Nachfilter. Die Strömungsrichtung für den zu reinigenden Gasstrom wird durch den Richtungspfeil 7 angegeben.

Anhand von Figur 2 wird nun die elektrostatische Filtereinrichtung 2 näher erläutert. Der Gasionisator 3 besteht aus einem röhrenförmigen Isolationskörper 8, der an seiner zylindrischen Außenseite und seiner zylindrischen Innenwand 9 Sprühelektroden 10 besitzt. Den Sprühelektroden 10 gegenüberliegend sind zylindrische Gegenelektroden 11, 12 angeordnet, die sich auf Massepotential befinden. Die Sprühelektroden 10 befinden sich dagegen auf einem negativen Hochspannungspotential, so daß in den beiden Ringräumen 13, 14 der durchströmende Gasstrom ionisiert wird.

Der ionisierte Gasstrom tritt nach Verlassen der Ringräume 13, 14 in den elektrostatischen Abscheider 4 ein, der aus fünf konzentrisch angeordneten Röhren 15 bis 19 besteht. Die zum Gasionisator 3 weisenden Öffnungsränder 20, 21 der Röhren 16, 17 ragen frei in den Gasstrom. Halterungen oder Befestigungselemente, die den Gasstrom stören könnten, sind in dem Übergangsbereich zwischen Gasionisator 3 und Abscheider 4 vollständig vermieden. Erforderliche Isolationselemente 22, 23 befinden sich am oberen Ende der Röhren 18, 21, wo der bereits gereinigte Gasstrom den Abscheider wieder verläßt. Sämtliche Röhren 15 bis 19 sind im Stirnbereich 24 ihrer dem Gasionisator 3 abgewandten Öffnungen in der Filtereinrichtung befestigt. Der Gasionisator 3 kann vorzugsweise direkt mit einer oder mehreren der spannungsführenden Röhren 16, 18 leitend verbunden sein. Damit kann die Filtereinrichtung 2, bestehend aus Gasionisator 3 und dem nachgeschalteten Abscheider 4 aus ein und derselben Hochspannungsquelle und der damit resultierenden gleichen Betriebsspannung betrieben werden. Ringräume 25 zwischen den von den Röhren 15 bis 19 des Abscheiders 4 gebildeten Elektroden sind somit frei von Isolationselementen. Die Röhre 15, die sowohl die äußere Gegenelektrode für den Gasionisator 3 als auch eine Elektrode für den Abscheider 4 bildet, wirkt gleichzeitig als faradayscher Käfig für die einliegenden Teile. Ebenso bilden die Röhren 19 und die röhrenförmige Gegenelektrode 12 einen faradayschen Käfig für die hier mit unterbrochener Linie angedeutete, im Innern befindliche Elektronik 26.

Im vorderen bzw. unteren Bereich der Filtereinrichtung 2 besitzt diese eine Schutzkappe 27 und einen Schutzring 28, die Kondensationsniederschlag im Gasionisator vermeiden.

In Figur 3 ist der Aufbau eines aus Isolierringen 30 zusammengesetzen Isolierkörpers 8 dargestellt. Zwischen den Isolierringen 30 sind als Zwischenlagen ringscheibenförmige Sprühelektroden 31 eingesetzt, die einen Zackenrand 32 besitzen. Mittels der Längsschrauben 32 wird der Isolierkörper 8 zusammengehalten. Der Durchmesser der Bohrungen 34 in den Zwischenlagen 31 ist etwas kleiner gehalten als der Durchmesser der Längsschrauben 33, um die Spannungskontaktierung mittels einer elektrisch leitenden Preßpassung zu bewirken.

Es wird noch angemerkt, daß der Lüfter 5 je nach Anwendungsfall unterschiedliche Bauform haben kann, wobei beispielsweise Tangentiallüfter oder Axiallüfter zum Einsatz kommen können.

## Patentansprüche

1. Elektrostatische Filtereinrichtung mit einem Gasionisator, der an einem rotationssymetrischen Isolationskörper außen befestigte Sprühelektroden und eine zylindrische äußere Gegenelektrode besitzt, und mit einem in Strömungsrichtung der zu reinigenden Gase sich an dem Gasionisator anschließenden elektrostatischen Abscheider, der aus konzentrisch angeordneten, gegeneinander isolierten metallischen Röhren besteht, zwischen denen ein Hochspannungsfeld aufgebaut ist, **dadurch gekennzeichnet,** daß der Isolationskörper (8) als Röhre ausgebildet ist, die mit einer oder mehreren der spannungsführenden metallischen Röhren (16, 18) leitend verbunden ist und auch an seiner zylindrischen Innenwand (9) Sprühelektroden (10) besitzt, die sich im Abstand von einer inneren zylindrischen Gegenelektrode (12) befinden,
die metallischen Röhren (15 bis 19) des Abscheiders (4) im Stirnbereich (24) ihrer dem Gasionisator (3) abgewandten Öffnungen in der Filtereinrichtung (2) befestigt sind, und
die Ringräume (25) zwischen den von den Röhren (15 bis 19) des Abscheiders (4) gebildeten Elektroden frei von Isolationselementen sind.

2. Filtereinrichtung nach Anspruch 1, **dadurch gekennzeichnet,** daß ein Teil der auf unterschiedlichem elektrischen Potential liegenden Röhren (16, 18) mittels an ihrem dem Gasionisator (3) abgewandten Öffnungsrand abstehenden Isolatoren (24) mit der übrigen Filtereinrichtung (2) verbunden sind.

3. Filtereinrichtung nach einem der vorhergehenden Ansprüche, **dadurch gekennzeichnet,** daß die zylindrische äußere Gegenelektrode (11) für den Gasionisator (3) und den sich anschließenden Abscheider (4) eine auf Masse liegende gemeinsame Gehäusewandung in Form eines metallischen Rohres (15) bildet.

4. Filtereinrichtung nach einem der vorhergehenden Ansprüche, **dadurch gekennzeichnet,** daß die zylindrische innere Gegenelektrode (12, 19) für den Gasionisator (3) und den sich anschließenden Abscheider (4) eine auf Masse liegende gemeinsame Gehäusewandung in Form eines metallischen Rohres (19) bildet.

5. Filtereinrichtung nach einem der vorhergehenden Ansprüche, **dadurch gekennzeichnet,** daß der Isolationskörper (8) aus einer Reihe von Isolierringen (30) besteht, wobei die nach außen und innen wirksamen Sprühelektroden (10) als ringscheibenförmige Zwischenlagen (31) zwischen den Isolierringen (30) eingesetzt sind.

6. Filtereinrichtung nach Anspruch 5, **dadurch gekennzeichnet,** daß die Isolierringe (30) und die Zwischenlagen (31) mittels Längsschrauben (33) miteinander verbunden sind, wobei der Durchmesser der Bohrungen (34) in den Zwischenlagen (31) etwas kleiner gehalten ist als der Durchmesser der Längsschrauben (33).

7. Filtereinrichtung nach einem der vorhergehenden Ansprüche, **dadurch gekennzeichnet,** daß die Sprühelektroden (10) aus gezacktem, sehr dünnwandigem Metallblech bestehen und die in Strömungsrichtung hintereinander angeordneten Zacken (32) auf Lücke versetzt sind.

8. Filtereinrichtung nach einem der vorhergehenden Ansprüche, **dadurch gekennzeichnet,** daß ein Nachfilter (6) für die Nachreinigung im Anschluß an den elektrostatischen Abscheider (4) vorgesehen ist.

9. Filtereinrichtung nach einem der vorhergehenden Ansprüche, **dadurch gekennzeichnet**, daß die Sprühelektroden (10) aus gezacktem, sehr dünnwandigem Metallblech bestehen und die in Strömungsrichtung hintereinander angeordneten Zacken (32) auf Lücke versetzt sind.

10. Filtereinrichtung nach einem der vorhergehenden Ansprüche, **dadurch gekennzeichnet,** daß ein Nachfilter (6) für die Nachreinigung im Anschluß an den elektrostatischen Abscheider (4) vorgesehen ist.

## Claims

1. An electrostatic filter device with a gas ionizer, having emission electrodes mounted on the outside of a rotationally symmetrical insulation body and having a cylindrical outer counter-electrode, and with an electrostatic separator which is connected to the gas ionizer in the direction of flow of the gases to be purified and consists of concentrically arranged metal tubes insulated from one another, with a high-voltage field built up between them, characterized in that the insulation body (8) is designed as a tube which is conductively connected to one or more of the voltage carrying metal tubes (16, 18) and also has emission electrodes (10) on its cylindrical inside wall (9) located at a distance from an inside cylindrical counter-electrode (12),
the metal tubes (15 through 19) of the separator (4) are mounted in the end area (24) of their orifices facing away from the gas ionizer (3) in the filter device (2), and
the annular spaces (25) between the electrodes formed by the tubes (15 through 19) of the separator (4) are free of insulation elements.

2. A filter device according to Claim 1, characterized in that some of the tubes (16, 18) which are at a different electrical potential are connected to the other filter device (2) by means of insulators (24) which project on their orifice edge facing away from the gas ionizer (3).

3. A filter device according to one of the preceding claims, characterized in that the cylindrical outside counter-electrode (11) for the gas ionizer (3) and the connected separator (4) forms a common housing wall in the form of a metal tube (15) which is connected to ground.

4. A filter device according to one of the preceding claims, characterized in that the cylindrical inside counter-electrode (12, 19) for the gas ionizer (3) and the connected separator (4) forms a common housing wall in the form of a metal tube (19) which is connected to ground.

5. A filter device according to one of the preceding claims, characterized in chat the insulation body (8) consists of a series of insulation rings (30), with the emission electrodes (10) which are active toward the inside and outside being used as ring-shaped spacer layers (31) between the insulation rings (30).

6. A filter device according to Claim 5, characterized in that the insulation rings (30) and the spacer layers (31) are connected to one another by longitudinal screws (33), where the diameter of the boreholes (34) in the spacer layers (31) is slightly smaller than the diameter of the longitudinal screws (33).

7. A filter device according to one of the preceding claims, characterized in that the emission electrodes (10) consist of very thin-walled serrated sheet metal, and the serrations (32) arranged one after the other in the direction of flow are offset on the gap.

8. A filter device according to one of the preceding claims, characterized in that an afterfilter (6) is provided for afterpurification downstream from the electrostatic separator (4).

9. A filter device according to one of the preceding claims, characterized in that the emission electrodes (10) are made of very thin-walled serrated sheet metal, and the serrations (32) arranged one after the other in the direction of flow are offset on the gap.

10. A filter device according to one of the preceding claims, characterized in that an after filter (6) is provided for afterpurification downstream from the electrostatic separator (4).

## Revendications

1. Dispositif de filtrage électrostatique comprenant: un ioniseur de gaz qui présente des électrodes d'émission fixées extérieurement à un corps isolant à symétrie de révolution et une électrode antagoniste cylindrique extérieure; et un séparateur électrostatique se branchant sur l'ioniseur de gaz dans le sens d'écoulement des gaz à purifier, lequel se compose de tubes métalliques agencés concentriquement et isolés les uns par rapport aux autres, entre lesquels est établi un champ à haute tension, caractérisé en ce que le corps isolant (8) est conçu comme un tube qui est raccordé, avec conduction, à l'un ou plusieurs des tubes métalliques (16, 18) sous tension et comporte également, sur sa paroi interne cylindrique (9), des électrodes d'émission (10) qui sont espacées d'une électrode antagoniste cylindrique interne (12),
en ce que les tubes métalliques (15 à 19) du séparateur (4) sont fixés dans le dispositif de filtrage (2) dans la zone frontale (24) de leurs orifices orientés à l'opposé de l'ioniseur de gaz (3), et
en ce que les espaces annulaires (25) ménagés entre les électrodes formées par les tubes (15 à 19) du séparateur (4) sont exempts d'éléments isolants.

2. Dispositif de filtrage selon la revendication 1, caractérisé en ce qu'une partie des tubes (16, 18) situés sur un potentiel électrique différent sont raccordés au reste du dispositif de filtrage (2) au moyen d'isolateurs (24) en saillie sur leur bord d'orifice orienté à l'opposé de l'ioniseur de gaz (3).

3. Dispositif de filtrage selon l'une des revendications qui précèdent, caractérisé en ce que l'électrode antagoniste cylindrique externe (11) prévue pour l'ioniseur de gaz (3) et le séparateur (4) qui s'y branche constitue une paroi de carcasse commune en forme de tube métallique (15) connectée à une masse.

4. Dispositif de filtrage selon l'une des revendications qui précèdent, caractérisé en ce que l'électrode antagoniste cylindrique interne (12, 19) prévue pour l'ioniseur de gaz (3) et le séparateur (4) qui s'y branche constitue une paroi de carcasse commune en forme de tube métallique (19) connectée à une masse.

5. Dispositif de filtrage selon l'une des revendications qui précèdent, caractérisé en ce que le corps isolant (8) se compose d'une série d'anneaux isolants (30), les électrodes d'émission (10) actives extérieurement et intérieurement étant intercalées sous forme de couches intermédiaires (31) en forme de rondelles entre les anneaux isolants (30).

6. Dispositif de filtrage selon la revendication 5, caractérisé en ce que les anneaux isolants (30) et les couches intermédiaires (31) sont raccordés entre eux au moyen de vis longitudinales (33), le diamètre des alésages (34) ménagés dans les couches intermédiaires (31) étant quelque peu inférieur au diamètre des vis longitudinales (33).

7. Dispositif de filtrage selon l'une des revendications qui précèdent, caractérisé en ce que les électrodes d'émission (10) sont fabriquées dans une tôle d'acier dentelée à très fine paroi, et en ce que les dents (32) disposées les unes à la suite des autres dans la direction de l'écoulement sont décalées pour laisser paraître des vides.

8. Dispositif de filtrage selon l'une des revendications qui précèdent, caractérisé en ce qu'un filtre suivant (6) est prévu à la suite du séparateur électrostatique (4) en vue d'une épuration ultérieure.

9. Dispositif de filtrage selon l'une des revendications qui précèdent, caractérisé en ce que les électrodes d'émission (10) sont fabriquées dans une tôle d'acier dentelée à très fine paroi, et en ce que les dents (32) disposées les unes à la suite des autres dans la direction de l'écoulement sont décalées pour laisser paraître des vides.

10. Dispositif de filtrage selon l'une des revendications qui précèdent, caractérisé en ce qu'un filtre suivant (6) est prévu à la suite du séparateur électrostatique (4) en vue d'une épuration ultérieure.
